# EUROPÄISCHE PATENTSCHRIFT

(11) **EP 0 546 344 B1**
(45) Veröffentlichungstag und Bekanntmachung des Hinweises auf die Patenterteilung: **25.09.1996**
(21) Anmeldenummer: 92119516.0
(22) Anmeldetag: 14.11.1992
(51) Int. Cl.: A47F 9/04, G06K 7/10, A47B 9/00

(54) **Kassenkorpus**
Cash desk
Caisse

(30) Priorität: 19.11.1991 CH 3376/91
(43) Veröffentlichungstag der Anmeldung: 16.06.1993
(73) Patentinhaber: Migros-Genossenschafts-Bund, CH-8031 Zürich (CH)
(72) Erfinder: Morf, Emanuel, CH-8309 Birchwil (CH)
(74) Vertreter: Blum, Rudolf Emil Ernst

(56) Entgegenhaltungen:
- EP-A- 0 396 218
- EP-A- 0 429 259
- EP-A- 0 494 829
- WO-A-91/17533
- US-A- 5 070 966

## Beschreibung

Die vorliegende Erfindung betrifft einen Kassenkorpus gemäss dem Oberbegriff des Anspruchs 1.

Derartige Kassakorpus sind bekannt und werden in verschiedenen Ausführungsformen hergestellt (siehe WO 91/17533 und EP-A-0 396 218).

Derartige Kassenkorpus haben im wesentlichen folgende Nachteile:
- Im Scanning-Bereich ist die Tischoberfläche nicht durchgehend eben, so dass die Artikel zum Abtasten angehoben oder ständig mit der Hand geschoben und begleitet werden müssen, wegen der erforderlichen Lagekorrektur der Etiketten ein geringer Durchlauf pro Minute erreicht wird, wegen des erhöhten Kraftaufwandes treten starke Ermüdungserscheinungen in besonders krassen Fällen Folgeschäden auf.

Der Erfindung liegt die Aufgabe zugrunde, einen Kassenkorpus zu schaffen, der unter Vermeidung der Nachteile des Standes der Technik ergonomisch so verbessert ist, dass der physische Artikeldurchfluss pro Minute optimal ist.

Diese Aufgabe wird mit den kennzeichnenden Merkmalen des Anspruchs 1 gelöst.

Besondere Ausführungsbeispiele der Erfindung ergeben sich aus den abhängigen Ansprüchen.

Im folgenden wird die Erfindung anhand der beiliegenden Zeichnungen erläutert.

Es zeigen:
Figur 1 eine räumliche Ansicht eines Ausführungsbeispiels eines erfindungsgemässen Kassenkorpus,
Figur 2 einen Schnitt entlang der Linie II-II in Figur 1,
Figur 3 eine graphische Darstellung des Zusammenhanges zwischen Produktverteilung und Lesefunktion des Scanner bei bekannten Ausführungen,
Figur 4 eine graphische Darstellung des Zusammenhanges zwischen Produkteverteilung und Lesefunktion beim erfindungsgemässen Kassenkorpus, und
Figur 5 eine Einzelheit des in Figur 1 gezeigten Kassenkorpus.

Der in Figur 1 gezeigte Kassenkorpus enthält einen Korpus 1, ein Warenlaufband 2, eine Kasseneinrichtung 3 und einen Scanner 4 zum Abtasten einer Warenetikette. Die Kasseneinrichtung 3 umfasst eine Schubladenkassette 5, eine Tastatur 6 und einen Bon-Drucker 7, der erfindungsgemäss ergonomisch auf einem als Bedienerstation gestalteten Teil des Korpus angeordnet sind sowie eine Bedieneranzeigeeinheit 8 und eine Kundenanzeigeeinheit (9), die auf dem als Warenhandling gestalteten Teil des Korpus angeordnet sind.

Der Scanner 4 ist in die Korpusplatte 10 integriert, wie Figur 2 zeigt. Der Scanner 4 ist an einem Abschnitt 11 befestigt, der in die Korpusplatte 10 eingelegt und durch einen vorstehenden Rand 12 darin gehalten ist. Oberhalb des Scanners ist eine Saphir-Glasplatte 13 in der Korpusplatte 10 so angeordnet, dass die Oberfläche der Glasplatte 13 und die Oberfläche der Korpusplatte 10 eine Ebene bilden. Um den Abstand des Scanners 4 zur Bedienerstation auf die Armlänge des Bedieners anpassen zu können, ist eine Abstandsleiste 14 vorgesehen, die jeweils an der vorderen oder hinteren Seite des Abschnittes 11 in die Korpusplatte 10 eingelegt werden kann, wodurch der Scanner 4 in Richtung der Pfeile A verschiebbar ist.

Die Bedieneranzeigeeinheit 8 hat ein Gehäuse, in dem eine Anzeigeeinheit 16 und ein Spiegel 17 angeordnet sind. Der Spiegel 17 ist unmittelbar oberhalb der Bandoberfläche liegend angeordnet, um dem Bediener die Möglichkeit zu geben, mindestens eine der von ihm abgewandten Seiten des Artikels einsehen zu können. (Fig. 5)

In Figur 2 ist ferner die Lichtquelle 20 einer Fotozelleneinrichtung gezeigt. Die Fotozellen (nicht dargestellt) und die Lichtquelle 20 sind so am Korpus montiert, dass der Abtaststrahl nahe der Bandoberfläche 21 und schräg bezüglich der Bandlaufrichtung verläuft. Dadurch wird in vorteilhafter Weise sichergestellt, dass beim Abstellen des Warenlaufbandes 2 der Artikel mindestens teilweise auf der Korpusplatte 10 liegt. Dadurch wird das Verschieben des Artikels in besonders vorteilhafter Weise erleichtert. Anstelle der optischen Abtasteinrichtung kann eine andere Ausführungsform verwendet werden, z.B. eine akustische Abtasteinrichtung.

Es wird auf die Figuren 2 bis 4 Bezug genommen. Um den Artikeldurchfluss pro Minute zu optimieren, wird der Scanner 4 erfindungsgemäss in einem vorbestimmten Abstand A von der Oberfläche der Korpusplatte 10 angeordnet. Damit wird erreicht, dass die Ablesung verbessert wird. Wird dieser Abstand nicht grösser als 20 mm, so ergibt sich eine Verbesserung der Ablesung gegenüber bekannten Anordnungen, wie dies aus Figur 4 ersichtlich ist.

Ferner kann eine Diebstahlsicherungseinrichtung 23 vorgesehen werden. Diese Einrichtung enthält eine Antenne, einen Sender, zwischen welche der Käufer schreiten muss und einen Scanner mit Deaktivierungsschaltkreis (nicht dargestellt) zum Deaktivieren der Etiketten. Die Antenne 23 ist symmetrisch zum Scanner 4 im Korpus montiert, um auf das Warenlaufband nicht abgelegte Ware feststellen zu können.

Um eine Anzeige wegen Diebstahl vermeiden zu können, ist die Diebstahlsicherungseinrichtung in Bandlaufrichtung bezüglich der Kassierstation gebildet durch Kassettenschublade 5, Tastatur 6 und Drucker 7 vorverlegt, so dass die Begleichung der Rechnung erst nach dem Durchschreiten des Käufers durch die Diebstahlsicherungseinrichtung erfolgt. Eine eventuelle Diebstahlanzeige wäre in diesem Fall als ein Versehen des Käufers bewertbar.

## Patentansprüche

1. Kassenkorpus mit einem eine Korpusplatte (10) aufweisenden Korpus, einem Warenlaufband (2), einer Kasseneinrichtung (3) und einem Scanner (4) zum Abtasten einer Warenetikette, dadurch gekennzeichnet, dass der Scanner unterhalb einer Saphir-Glasplatte (13) angeordnet ist, deren Oberfläche bündig mit der Korpusplattenoberfläche ist, wobei die Oberflächengüte des Warenlaufbandes (2), der Korpusplatte und der Glasplatte so beschaffen ist, dass die Gleitfähigkeit für die Artikel gleich bleibt, dass eine Fotozelleneinrichtung in Warenlaufrichtung unmittelbar am Bandende im Korpus so angeordnet ist, dass der Artikel bei stehendem Warenlaufband (2) mindestens teilweise auf der Korpusplatte liegt, und die Kasseneinrichtung eine Kassieranzeigeeinheit (16) aufweist, die im Bereich des Bandendes am Korpus befestigt ist, wobei die Kassieranzeigeeinheit (16) einen Spiegel (17) aufweist, der so angeordnet ist, dass der Bediener mindestens eine der ihm abgewandten Seiten des Artikels auf dem Warenlaufband (2) einsehen kann.

2. Kassenkorpus nach Anspruch 1, dadurch gekennzeichnet, dass der Scanner (4) bezüglich der Laufrichtung des Warenlaufbandes (2) verstellbar ist.

3. Kassenkorpus nach Anspruch 2, dadurch gekennzeichnet, dass die Korpusplatte (10) einen ersten Abschnitt, an dem der Scanner (4) befestigt ist, und mindestens einen zweiten Abschnitt aufweist, der parallel zur Laufbahn des Bandes (2) an einer Seite des ersten Abschnittes angeordnet werden kann, um den Scanner (4) quer zur Bandlaufrichtung zu verschieben.

4. Kassenkorpus nach Anspruch 2, dadurch gekennzeichnet, dass die Korpusplatte (10) einen runden Abschnitt aufweist, der drehbar in der Korpusplatte (10) angeordnet ist und an den der Scanner (4) befestigt ist, um den Scanner (4) bezüglich der Laufrichtung des Warenlaufbandes (2) zu schwenken.

5. Kassenkorpus nach Anspruch 1, dadurch gekennzeichnet, dass der Scanner (4) bezüglich der Korpusplattenoberfläche verstellbar angeordnet ist.

6. Kassenkorpus nach Anspruch 1, dadurch gekennzeichnet, dass die Korpusplatte (10) und das Warenlaufband (2) aus reflexionsfreiem Material bestehen.

7. Kassenkorpus nach Anspruch 1, dadurch gekennzeichnet, dass die Fotozelleneinrichtung so montiert ist, dass der Lichtstrahl schräg zur Bandlaufrichtung verläuft.

8. Kassenkorpus nach einem der Ansprüche 1 bis 7, dadurch gekennzeichnet, dass die Kasseneinrichtung eine Kassabox umfasst, die am Korpus montierbar ist, um eine links- oder rechtshändige Betätigung zu ermöglichen.

9. Kassenkorpus nach Anspruch 1, dadurch gekennzeichnet, dass der Scanner (4) einen Deaktivierungsschaltkreis zum Deaktivieren einer Sicherungsetikette aufweist.

10. Kassenkorpus nach einem der Ansprüche 1 bis 9, dadurch gekennzeichnet, dass der Abstand zwischen Korpusplattenoberfläche und Scanner (4) max. 20 mm beträgt.

11. Kassenkorpus nach Anspruch 1 dadurch gekennzeichnet, daß der Korpus mit einer Diebstahlsicherungseinrichtung (23) versehen ist, die eine Antenne und einen Scanner mit Deaktivierungsschaltkreis zum Deaktivieren einer Sicherheitsetikette aufweist, dass die Antenne symmetrisch zum Scanner im Korpus montiert ist, um auf das Warenband nicht abgelegte Ware festzustellen und dass die Kassierstation in Warenlaufrichtung bezüglich der Antenne nach hinten versetzt ist, so dass der Kaufpreis erst nach Feststellung von nicht ausgewiesenen Artikeln entrichtet wird, um eine Anzeige wegen Diebstahl vermeiden zu können.

## Claims

1. Cash desk with a desk including a desk plate (10), a commodity conveyer belt (2), a cash register device (3) and a scanner (4) for the scanning of a commodity label, characterized in that the scanner is located under a sapphire-glass plate (13) of which the surface is aligned with the surface of the desk plate, whereby the surface quality of the commodity conveyer belt (2), the desk plate and the glass plate is of such a nature that the slideability remains the same for the articles, that a photocell device is located seen in the direction of movement directly at the end of the belt in the desk in such a manner that the article if the commodity conveyer belt (2) is at rest lies at least in part on the desk plate, and that the cash register device includes a cashier display unit (16) which is mounted at the area of the end of the belt to the desk, whereby the cashier display unit (16) includes a mirror (7) which is arranged in such a manner that the operator can review at least one of the sides of the article on the commodity conveyer belt (2) which face away from him.

2. Cash desk according to claim 1, characterized in that the scanner (4) is adjustable relative to the direction of movement of the commodity conveyer belt (2).

3. Cash desk according to claim 2, characterized in that the desk plate (10) comprises a first portion onto which the scanner (4) is mounted, and at least a second portion which can be arranged parallel to the direction of movement of the belt (2) on a side of the first portion in order to displace the scanner (4) perpendicularly to the direction of movement of the belt.

4. Cash desk according to claim 2, characterized in that the desk plate (10) has a round portion which is rotatably arranged in the desk plate (10) and onto which the scanner (4) is mounted in order pivot the scanner (4) relative to the direction of movement of the commodity conveyer belt (2).

5. Cash desk according to claim 1, characterized in that the scanner (4) is arranged adjustable relative to the surface of the desk plate.

6. Cash desk according to claim 1, characterized in that the desk plate (10) and the conveyer belt (2) consist of a non-reflecting material.

7. Cash desk according to claim 1, characterized in that the photocell device is mounted in such a manner that the light beam extends obliquely to the direction of movement of the belt.

8. Cash desk according to one of the claims 1 to 7, characterized in that the cash register device comprises a cash register which can be mounted to the desk in order to allow a left or right hand operation.

9. Cash desk register according to claim 1, characterized in that the scanner (4) comprises a deactivating circuit for deactivating a safety label.

10. Cash desk according to one of the claims 1 to 9, characterized in that the distance between cash desk surface and scanner (4) amounts to max. 20 mm.

11. Cash desk according to claim 1, characterized in that the desk comprises a theft protection device (23) which includes an aerial and a scanner with deactivation circuit for deactivating a safety label, that the aerial is mounted in symmetry to the scanner in the desk in order to detect commodities which are not placed on the commodity belt and that the cash register station is displaced further back relative to the aerial, such that the price of purchase is paid only after a detecting of not declared articles in order to be able to avoid a filing of a report because of theft.

## Revendications

1. Pupitre de caisse enregistreuse, avec un corps comportant une tablette (10), un tapis convoyeur de marchandise (2), une caisse enregistreuse (3) et un lecteur (4) pour la lecture des étiquettes sur les marchandises, caractérisé en ce que le lecteur est disposé sous une vitre en verre au saphir (13) dont la surface supérieure affleure celle de la tablette, les surfaces du tapis (2), de la tablette et de la vitre ayant une finition telle que la caractéristique de friction des articles de marchandise reste la même, qu'une cellule photoélectrique est placée dans le pupitre, directement en aval de la fin du tapis convoyeur par rapport au trajet de la marchandise, de manière que lorsque le tapis (2) est arrêté l'article repose au moins partiellement sur la tablette, et en ce que la caisse enregistreuse comporte un dispositif d'affichage indicateur de prix (16) fixé sur le pupitre à proximité de l'extrémité du tapis convoyeur, le dispositif d'affichage (16) comportant un miroir (17) agencé de façon à ce que l'opérateur puisse apercevoir au moins partiellement une face non tournée vers lui de l'article reposant sur le tapis convoyeur (2).

2. Pupitre selon la revendication 1, caractérisé en ce que le lecteur (4) est réglable en direction du mouvement du tapis convoyeur (2).

3. Pupitre selon la revendication 2, caractérisé en ce que la tablette (10) comporte une première section sur laquelle est fixé le lecteur (4), et au moins une seconde section pouvant être agencée sur un côté de la première section, parallèlement à la trajectoire du tapis (2), afin de déplacer le lecteur (4) transversalement à cette trajectoire.

4. Pupitre selon la revendication 2, caractérisé en ce que la tablette (10) comporte une section ronde montée de façon à pouvoir tourner dans le pupitre et sur laquelle est monté le lecteur (4), pour permettre d'orienter celui-ci par rapport à la trajectoire du tapis convoyeur (2).

5. Pupitre selon la revendication 1, caractérisé en ce que le lecteur (4) est déplaçable par rapport à la face supérieure de la tablette.

6. Pupitre selon la revendication 1, caractérisé en ce que la tablette (10) et le tapis (2) consistent en un matériau antiréfléchissant.

7. Pupitre selon la revendication 1, caractérisé en ce que la cellule photoélectrique est montée de façon à ce que le rayon lumineux soit oblique par rapport à la trajectoire du tapis.

8. Pupitre selon une des revendications 1 à 7, caractérisé en ce que la caisse enregistreuse comporte un boîtier de caisse pouvant être monté sur le pupitre de manière à pouvoir être actionné de la main droite ou gauche.

9. Pupitre selon la revendication 1, caractérisé en ce que le lecteur (4) comporte un circuit désactiveur pour désactiver une étiquette de sécurité.

10. Pupitre selon une des revendications précédentes, caractérisé en ce que la distance entre la surface de la tablette et le lecteur (4) n'excède pas 20 mm.

11. Pupitre selon la revendication 1, caractérisé en ce qu'il comporte un dispositif antivol (23) comprenant une antenne et un lecteur avec un circuit désactiveur pour désactiver une étiquette de sécurité, l'antenne étant montée dans le pupitre symétriquement par rapport au lecteur, de manière à détecter des marchandises non déposées sur le tapis convoyeur, et que le poste de caissier est décalé vers l'arrière par rapport à l'antenne et en direction de la trajectoire du tapis, de façon à ce que le prix d'achat ne soit versé qu'après le constat d'articles non déclarés, afin de pouvoir éviter une dénonciation pour vol.
